# EUROPÄISCHE PATENTSCHRIFT

(11) **EP 0 314 897 B1**
(45) Veröffentlichungstag und Bekanntmachung des Hinweises auf die Patenterteilung: **23.01.1991**
(21) Anmeldenummer: 88114596.5
(22) Anmeldetag: 07.09.1988
(51) Int. Cl.: F23D 14/14

(54) **Überstöchiometrisch vormischender Gasbrenner für Gasheizgeräte**
Excess-air premix gas burner for gas heating devices
Brûleur à gaz avec prémélange et excès d'air

(30) Priorität: 31.10.1987 DE 8714532 U
(43) Veröffentlichungstag der Anmeldung: 10.05.1989
(73) Patentinhaber: Ruhrgas Aktiengesellschaft, 45117 Essen (DE)
(72) Erfinder: Jannemann, Theo, Dipl.-Phys., D-4270 Dorsten (DE); Berg, Hans, D-4390 Gladbeck (DE)
(74) Vertreter: Louis, Walter

(56) Entgegenhaltungen:
- AT-B- 274 298
- DE-A- 1 529 217
- DE-A- 2 408 792
- DE-A- 2 613 633
- US-A- 2 980 104

## Beschreibung

Die Erfindung bezieht sich auf einen überstöchiometrisch vormischenden Gasbrenner für Gasheizgeräte gemäß dem Oberbegriff des Patentanspruchs 1.

Ein Gasbrenner dieser Art ist aus der DE-A-26 13 633 bekannt.

Bei Gasbrennern der vorgenannten Art, die beispielsweise bei Gas-Spezialheizkesseln für Gebäudeheizungen oder auch bei Gas-Heißwasserbereitern angewendet werden, treten bei der bisher angewendeten gemischdichten Befestigung der Brennerplatte am Brennergehäuse infolge der starken Temperatur-Wechselbeanspruchung der ungekühlten Brennerplatte, an der die Verbrennung bzw. Flammenbildung des durch die Perforation hindurchtretenden Brenngas-Luft-Gemisches stattfindet, hohe mechanische Spannungen im Brenner auf. Ohne eine Wasserkühlung der Brennerplatte, die man wegen der Fertigungskosten nach Möglichkeit vermeiden möchte, haben bisher alle im wesentlichen ebenen Ausführungsarten ungekühlter metallischer Brennerplatten aufgrund hoher auftretender mechanischer Spannungen zu Spannungsrissen geführt. Daher beschränkte sich in der Praxis bisher die Brennerkonstruktion auf vollzylinderische Ausführungsformen der ungekühlten Brennerplatten, mit der das Problem hoher auftretender mechanischer Spannungen beherrscht werden konnte.

Die Erfindung hat zur Aufgabe, eine Brennerkonstruktion zu schaffen, mit der auch bei wünschenswerter, nicht vollzylinderischer Ausführung ungekühlter Brennerplatten das Problem der Wärmespannungen und Spannungsrisse beherrscht werden kann und dabei auch eine gegen Flammenrückschlag genügend dichte Verbindung zwischen Brennerplatte und Brennergehäuse erreichbar ist.

Diese Aufgabe wird erfindungegemäß in erster Linie durch die im kennzeichnenden Teil des Patentanspruchs 1 enthaltenen Merkmale gelöst. Durch diese nicht feste, sondern völlig lose Halterung der Brennerplatte in einem umlaufenden nutartigen beziehungsweise schlitzartigen Rahmen wird eine zur Verhinderung von mechanischen Spannungen notwendige allseitige freie Beweglichkeit der Brennerplatte gewährleistet, so daß sich die ungekühlte Brennerplatte bei vorkommenden starken Temperatur-Wechselbeanspruchungen ungehindert in Länge und Breite ausdehnen kann und dadurch auch bei nicht zylinderförmiger Ausführung der Brennerplatte Spannungsrisse im Brenner vermieden werden. Hierbei wird die Brennerplatte an allen vier Rändern auch derart eingefaßt, daß eine allseitig erforderliche gemischdichte Halterung der Brennerplatte gewährleistet ist und die Gefahr eines Flammenrückschlages vermieden wird.

Vollständig vormischende Gasbrenner neigen bei grösserer Leistung zum Pfeifen infolge einer Rückkopplungsschwingung der Flammen. Diese Geräuschentwicklung läßt sich dadurch unterdrücken, daß in Strömungsrichtung vor der perforierten Brennerplatte ein sehr hoher Widerstand für die Gemischströmung aufgebaut wird, der mit einer gebläseunterstützten Zuführung des Gemisches zur Brennerplatte überwunden wird. Gemäß einem vorteilhaften weiteren Ausgestaltungsmerkmal des erfindungsgemäßen Gasbrenners ist in einem geringen Abstand unter der Brennerplatte eine gleichartig gewölbte perforierte Strömungswiderstandsplatte angeordnet und an ihren Rändern nach allen Richtungen ebenfalls längenausdehnbar beweglich im Brennergehäuse eingefaßt, so daß auch von dieser Strömungswiderstandplatte, auf die die Wärmestrahlung der hoch erhitzten Brennerplatte einwirkt, keine Wärmespannungen und keine Spannungsrissgefahr ausgehen können. In der Zeichnung ist eine Ausführungsbeispiel des erfindungsgemäßen Brenners dargestellt. Es zeigen Figur 1 eine Seitenansicht des Gasbrenners, teilweise im Längsschnitt, Figur 2 einen Querschnitt nach der Linie 11-11 in Figur 1.

Der Gasbrenner enthält eine Grundplatte 1 mit einem Mischkanal 2, in den das Brenngas mit einer Gasdüse eingeleitet wird und durch den mit Unterstützung durch ein Luftgebläse das überstöchiometrisch vorgemischte Brenngas-LuftGemisch dem Brenner zugeführt wird. Auf der Grundplatte 1 ist unter Zwischenschaltung einer Dichtung 3 ein Brennerrahmen 4 mit zwei aufrechten Gehäsewänden 5 angeordnet. Eine perforierte, ungekühlte Brennerplatte 6 bildet über der Grundplatte 1 und zwischen den Gehäusewänden 5 einen Gemischraum 7 des Brenners und begrenzt den Gemischraum gegenüber dem Brennraum eines nicht näher dargestellten Gasheizgerätes. Die in der Grunrißform recehteckige Brennerplatte 6 ist zylinderschaltenartig leicht gewölbt und ist entlang allen vier Rändern im Brennergehäuse mit einer rahmenartigen Einfassung befestigt, die die Brennerplatte nach allein Richtungen längenausdehnbar beweglich hält und hierbei die Ränder der Brennerplatte unter Bildung einer rückschlagsicheren Abdichtung des Gemischraumes 7 des Brenners gegenüber dem Brennraum des Gasheizgerätes einfaßt. Für die bewegliche, rückschlagsicher abgedichtete Einfassung der Brennplatte sind bei dem dargestellten Ausführungsbeispiel auf dem Brennerrahmen 4, unter Zwischenschaltung einer Dichtung 8, Halteleisten 9 angeordnet, die Aufnahmenuten 10 aufweist, in die die geradlinigen Längsseiten der Brennerplatte 6 hineinragen. Die bogenförmigen Stirnseiten der Brennerplatte 6 sind von bogenförmigen nutartigen Ausnehmungen des Brennergehäuses gehalten, vorzugsweise auf ihrer Innenseite von bogenförmigen Vorsprüngen 11 an den Gehäusewänden 5 des Brennerrahmens 4 und außenseitig von lose anliegenden Schellen 12. In den Aufnahmenuten 10 bzw. zwischen den Vorsprüngen 11 und den Schellen 12 ist allseitig eine Längenausdehnung der Brennerplatte 6 bei wechselnden Temperatureinwirkungen möglich, wodurch Wärmespannungen und Spannungsrisse im Brenner vermieden werden.

Die überlappende Einfassung der Längsseiten der Brennerplatte 6 in den Aufnahmenuten 10 bzw. der Stirnseiten der Brennerplatte 6 zwischen den Vorsprüngen 11 und den Schellen 12 bewirkt gleichzeitig die rückschlagsichere Abdichrung zwischen dem Gemischraum des Brenners und dem Brennraum des Gasheizgerätes. Vorteilhafterweise sind bei dem dargestelltgen Ausführungsbeispiel metallische oder aus einem weichen feuerbeständigen Material bestehende Dichleisten 17 vorgesehen, welche in die Aufnahmenuten 10 einlegbar sind, um eine einwandfrei gasdichte Abdichtung der Längsseiten der Brennerplatte 6 gegenüber dem Gemischraum 7 ohne Behinderung der Längenausdehnbarkeit der Brennerplatte 6 zu erzeilen. Vorteilhafterweise sind bei dem dargestellten Ausführungsbeispiel weiterhin zwischen den Schellen 12 und der Brennerplatte 6 bzw. in den bogenförmigen nutartigen Ausnehmungen des Brennergehäuses weiche feuerbeständige Dichtungen 18 eingelegt, um die gasdichte Abdichtung der Brennerplatte an ihren bogenförmigen Stirnseiten gegenüber dem Gemischraum 7 zu gewährleisten.

In einem geringen Abstand unter der Brennerplatte 6 ist eine gleichartig gewölbte perforierte Strömungswiderstandsplatte 13 angeordnet. Diese Platte 13 dient einerseits zur Verteilung der Gemischströmung über die Fläche der Brennerplatte 6 und erfüllt durch beabsichtigte Erzeugung eines Strömungswiderstandes, der mit der gebläseunterstützten Gemischzuführung überwunden wird, und durch einen damit verbundenen hohen Druckverlust auch die Aufgabe der Schwingungsdämpfung. Dadurch wird verhindert, daß Schwingungen der Flammen an der Außenseite der Brennerplatte 6 durch die Brennerplatte hindurch Rückkopplungen im Gemischraum 7 erzeugen, die ein unerwünschtes Brennerpfeifen verursachen. Auch die Strömungswiderstandsplatte 13, die sich durch Wärmestrahlung der hoch erhitzten Brennerplatte 6 erwärmen kann, ist nach allen Richtungen längenausdehnbar beweglich gehalten. Die bogenförmigen Stirnseiten der Strömungswiderstandsplatte 13 sind zwischen den die Brennerplatte 6 stützenden Vorsprüngen 11 und zusätzlich an den Gehäusewänden 5 angeordneten bogenförmigen Vorsprüngen 14 gehalten. Die geradlinigen Längsseiten der Strömungswiderstandsplatte 13 greifen in Nuten 15 ein, die zwischen den Halteleisten 19 und einem nach oben versetzten Abschnitt des Brennerrahmens 4 gebildet sind. Die allseitig längenausdehnbare Befestigung auch der Strömungswiderstandsplatte 13 unterstützt die Vermeidung von Wärmespannungen und Spannungsrissen im Brenner. Der nach oben versetzte Abschnitt des Brennerrahmens 4 ist als eine über den Gemischweg des Brennergehäuses sich erstreckende Verteilplatte 16 ausgebildet, die zusätzlich dazu dient, die an einem Ende der Grundplatte 1 durch den Mischkanal 2 einströmende Gemischströmung gleichmäßig über die gesamte Länge des Brennergehäuses zu verteilen.

## Patentansprüche

1. Überstöchiometrisch vormischender Gasbrenner für Gasheizgeräte, insbesondere mit gebläseunterstützter Gemischzuführung, mit einer die Begrenzung zwischen dem Gemischraum des Brennergehäuses und dem Brennraum des Heizgerätes bildenden perforierten, ungekühlten Brennerplatte, die rechteckig und zylinderschaltenartig leicht gewölbt und entlang allen vier Rändern im Brennergehäuse von einer rahmenartigen Einfassung gehalten ist, dadurch gekennzeichnet, daß die Einfassung an den gewölbten Stirnseiten der Brennerplatte aus bogenförmigen nutartigen Ausnehmungen und an den geradlinigen Längsseiten der Brennerplatte aus Aufnahmenuten des Brennergehäuses besteht, wobei Ausnehmungen und Aufnahmenuten die Brennerplatte nach allen Richtungen beweglich aufnehmen.

2. Gasbrenner nach Anspruch 1, dadurch gekennzeichnet, daß die bogenförmigen nutartigen Ausnehmungen von bogenförmigen Vorsprüngen (11) des Brennergehäuses, auf denen die Brennerplatte an ihren bogenförmigen Stirnseiten innenseitig aufliegt, und von Schellen (12) gebildet sind, die an den bogenförmigen Stirnseiten der Brennerplatte außenseitig lose anliegen.

3. Gasbrenner nach Anspruch 1 oder 2, dadurch gekennzeichnet, daß in einem geringen Abstand unter der Brennerplatte (6) eine gleichartig gewölbte perforierte Strömungswiderstandsplatte (13) angeordnet und an ihren Rändern nach allen Richtungen längenausdehnbar beweglich im Brennergehäuse eingefaßt ist.

4. Gasbrenner nach einem der Ansprüche 1 bis 3, dadurch gekennzeichnet, daß im Gemischweg des Brennergehäuses zwischen der Brennerplatte (6) bzw. der Strömungswiderstandsplatte (13) und der Einmündungsöffnung des Brennervormischkanals (2) in das Gehäuse eine mit Durchlaßöffnungen für die Gemischverteilung versehene Verteilplatte (16) angeordnet ist.

5. Gasbrenner nach Anspruch 2, dadurch gekennzeichnet, daß die bogenförmigen nutartigen Ausnehmungen bzw. die Schellen (12) über eine feuerbeständige weiche Dichtung (18) an den Stirnseiten der Brennerplatte (6) anliegen und daß die Längsseiten der Brennerplatte in den Aufnahmenuten (10) mittels in die Aufnahmenuten eingelegter metallischer oder weicher feuerbeständiger Dichtleisten (17) abgedichtet sind.

## Revendications

1. Brûleur à gaz à prémélange en excès d'air pour appareils de chauffage au gaz, plus particulièrement avec introduction du mélange assisté par ventilateur, muni d'une plaque de brûleur perforée non refroidie séparant la chambre de mélange du corps du brûleur de la chambre de combustion de l'appareil de chauffage, la plaque perforée, rectangulaire et légèrement bombée en forme d'une section de cylindre, étant retenue le long des quatre bords d'une sorte de cadre, brûleur caractérisé par le fait qu'aux parties frontales bombées de la plaque, le cadre est formé de creux recourbés en forme de rainures et aux parties latérales droites de la plaque de rainures de réception dans le corps du brûleur, les creux et les rainures recevant la plaque du brûleur de façon à ce que celle-ci reste mobile dans tous les sens.

2. Brûleur à gaz selon la revendication 1, caractérisé par le fait que les creux recourbés en forme de rainures sont formés de parties recourbées (11) de corps de brûleur en saillie, sur lesquelles reposent les parties frontales bombées de la plaque du brûleur avec leur face intérieure ainsi que le colliers (12) entourant les parties bombées de la plaque du brûleur de l'extérieur sans fixation rigide.

3. Brûleur à gaz selon l'une quelconque des revendications 1 ou 2 caractérisé par le fait qu'à une faible distance au-dessous de la plaque du brüleur (6) est placée une plaque assurant une résistance à l'écoulement (13), plaque perforée et bombée comme la première et dont les bords sont logés dans le corps du brûleur de façon mobile et permettant des mouvements longitudinaux de la plaque dans tous les sens.

4. Brûleur à gaz selon l'une quelconque des revendications 1 à 3, caractérisé par le fait qu'une plaque de répartition (16) munie d'ouvertures pour la répartition du mélange est disposée dans la voie d'acheminement du mélange à l'intérieur du corps du brûleur entre la plaque du brûleur (6) ou la plaque assurant la résistance à l'écoulement (13) et l'ouverture d'entrée du mélange (2) au brûleur.

5. Brûleur à gaz selon la revendication 2, caractérisé par le fait que les creux recourbés en forme de rainures ou plus précisément les colliers (12) sont par l'intermédiaire d'une étanchéité souple (18) en matériau résistant au feu en contact avec les parties frontales de la plaque du brûleur (6) et que les parties latérales de la plaque du brûleur sont rendues étanches à l'aide de rebords d'étanchéité (17) métalliques ou souples en matériau résistant au feu placés à l'intérieur des rainures de réception (10).

## Claims

1. An excess air premix gas burner for gas heating devices, in particular for fan-assisted mixture flow, with a perforated uncooled burner plate separating the mixing space inside the burner body and the combustion space in the gas heating device, said burner plate being rectangular and slightly dished in the form of a cylinder section and being held in the burner body by a frame-type surround along all four edges, characterized in that said surround consists of bent groove-type burner body recesses along the bent face sides of said burner plate and of retaining grooves in the burner body along the straight lengthwise sides of the burner plate, said recesses and said retaining grooves allowing burner plate movement in all directions.

2. A gas burner according to Claim 1 characterized in that said bent groove-type recesses are bent protrusions (11) from the burner body whereupon the bent inside faces of the burner plate rest and collars (12) lying loosely on the bent outside faces of the burner plate.

3. A gas burner according to Claim 1 or 2, characterized in that a perforated flow resistance plate (13) dished like the burner plate is arranged at a short distance below the burner plate (6) and retained in the burner body along its edges in a manner allowing expansion in all directions.

4. A gas burner according to anyone of Claims 1 through 3 characterized in that a distribution plate (16) provided with orifices for mixture distribution is provided in the mixture passage in the burner body between the burner plate (6) or the flow resistance plate (13) and the mixture inlet (2).

5. A burner according to Claim 2, characterized in that a fire-resistant soft seal (18) is provided in the bent groove-type recesses between the collars (12) and the faces of the burner plate (6) and metallic or soft fire-resistant sealing strips (17) are provided in the retaining grooves to seal the straight sides of the burner plate held in said retaining grooves (10).
